# EUROPÄISCHE PATENTANMELDUNG

(11) **EP 2 008 945 A1**
(43) Veröffentlichungstag der Anmeldung: **31.12.2008**
(21) Anmeldenummer: 07119029.2
(22) Anmeldetag: 23.10.2007
(51) Int. Cl.: B65D 71/42

(54) **Trageleiste aus Karton oder dergleichen**

(30) Priorität: 26.06.2007 DE 202007009026 U
(71) Anmelder: VG Nicolaus GmbH, 87437 Kempten (DE)
(72) Erfinder: Engel, Gottfried, 87452 Altusried (DE)
(74) Vertreter: Hutzelmann, Gerhard

(57) **Zusammenfassung**

Trageleiste aus Karton oder dergleichen für wenigstens zwei becherförmige Behälter(30), die an ihrem oberen Ende mit einem Randflansch(31) versehen sind, wobei die Trageleiste einen Mittelabschnitt(2,102) und wenigstens zwei an einander gegenüberliegenden Kanten des Mittelabschnittes angelenkte Randabschnitte(3,4,5,6) aufweist, wobei am Übergang zwischen Mittelabschnitt und Randabschnitten Einschnitte(11 bis 18) vorgesehen sind, in welche Abschnitte der Randflansche einzugreifen vermögen. Im Mittelabschnitt(2,102) der Trageleiste ist wenigstens ein Lappen(20,21,121) ausgestanzt und am Mittelabschnitt angelenkt, der unter die Randtlansche(31) der becherförmigen Behälter(30) zu greifen vermag.

## Beschreibung

Die Erfindung bezieht sich auf eine Trageleiste aus Karton oder dergleichen für wenigstens zwei becherförmige Behälter, die an ihrem oberen Ende mit einem Randflansch versehen sind, wobei die Trageleiste einen Mittelabschnitt und wenigstens zwei an einander gegenüberliegenden Kanten des Mittelabschnittes angelenkte Randabschnitte aufweist, wobei an den Übergängen zwischen Mittelabschnitt und Randabschnitten Einschnitte vorgesehen sind, in welche Abschnitte der Randflansche einzugreifen vermögen.

Derartige Trageleisten haben sich in einer Vielzahl bewährt, vor allem bei einreihig angeordneten Behältern.

Sollen die Behälter in zwei oder mehr Reihen oder beispielsweise als Dreier-Pack angeordnet werden, ist der Halt der Behälter im Inneren der Trageleiste jedoch nur schwierig zu erreichen.

Hier haben sich vorallem einfaltbare Leisten bewährt.

Der Erfindung liegt die Aufgabe zugrunde, eine Trageleiste der genannten Art so auszugestalten, dass jeder Behälter an wenigsten zwei Stellen gehalten werden kann.

Diese Aufgabe wird erfindungsgemäß dadurch gelöst, dass im Mittelabschnitt der Trageleiste wenigstens ein Lappen ausgestanzt und am Mittelabschnitt angelenkt ist, der unter die Randflansche der becherförmigen Behälter zu greifen vermag.

Dadurch wird zusätzlich zu den äußeren Einschnitten eine weitere Befestigung der Behälter an der Trageleiste auf einfache Weise ermöglicht, die lediglich durch Eindrücken der Lappen unter die Randflansche bewirkt wird.

Eine besonders einfach herzustellende und zu aktivierende Befestigung wird auch dadurch erzielt, dass erfindungsgemäß im Mittelabschnitt wenigstens zwei auf verschiedenen Seiten einer gemeinsamen Öffnung angeordnete Lappen vorgesehen sind.

Diese Lappen werden einfach nach innen zwischen die Behälter gedrückt und verhaken sich dabei unter den Randflanschen der Behälter.

Als besonders vorteilhaft hat es sich dabei erwiesen, wenn gemäß einer weiteren Ausgestaltung der Erfindung die Lappen eine im wesentlichen T-förmige Gestaltung aufweisen.

Die seitlichen Flügel können dabei besonders leicht unter die Randflansche greifen.

Eine weitere vorteilhafte Ausgestaltung der Erfindung ist dadurch gekennzeichnet, dass die Anlenklinie der Lappen am Mittelabschnitt durch eine Schnittlinie unterbrochen ist.

Hierdurch wird eine erhöhte Elastizität der Lappen erzielt, so dass sie noch sicherer unter die Randflansche zu greifen vermögen.

Als sehr vorteilhaft hat es sich auch erwiesen, wenn gemäß einer weiteren Ausgestaltung der Erfindung die Zahl der Lappen der Zahl der einander benachbarten Behälter entspricht.

Dabei werden die Lappen dann immer in die Zwischenräume zwischen zwei benachbarten Behältern eingedrückt.

Eine sehr günstige Ausgestaltung der Erfindung liegt darin, dass in einer gemeinsamen Öffnung vier pilzförmig ausgebildete Lappen vorgesehen sind, die jeweils mit ihrem Fuß am Mittelabschnitt angelenkt sind.

Bei der Ausgestaltung der Trageleiste für vier becherförmige Behälter hat sich eine derartige Ausgestaltung als sehr vorteilhaft erwiesen.

In der Zeichnung ist die Erfindung anhand von drei Ausführungsbeispielen dargestellt. Dabei zeigen:
- Fig.1: einen flachliegenden Kartonzuschnitt zum Bilden einer Trageleiste mit einem Mittelabschnitt an dem vier Randabschnitte angelenkt sind, sowie zwei aus dem Mittelabschnitt ausgestanzten Lappen,
- Fig.2: einen weiteren flachliegenden Kartonzuschnitt zum Bilden einer Tragleiste mit einem Mittelabschnitt und vier Randabschnitten, sowie vier aus dem Mittelabschnitt ausgestanzten Lappen, und
- Fig.3: eine schaubildliche Darstellung einer auf vier becherförmige Behälter aufgesetzten Trageleiste gemäß Fig.2

Mit 1 ist in Fig.1 ein Kartonzuschnitt bezeichnet, der einen Mittelabschnitt 2 aufweist und zum Bilden einer Trageleiste für becherförmige Behälter mit oberem Randflansch vorgesehen ist. Am quadratisch ausgebildeten Mittelabschnitt 2 sind an den vier Seitenkanten Randabschnitte 3 bis 6 über Faltlinien 7 bis 10 angelenkt. Diese Faltlinien 7 bis 10 sind durch Schnittlinien 11 bis 18 unterbrochen, in welche beim Aufbringen der Trageleiste auf die Behälter deren Randflansche einzugreifen vermögen. Durch weitere nicht näher bezeichnete Schnitt- und Biegelinien wird dabei das Anlegen der Randabschnitte an die Behälterwände erleichtert.

Im Zentrum des Mittelabschnittes ist eine Öffnung 19 ausgestanzt, die zwei Lappen 20 und 21 enthält. Diese Lappen sind im wesentlichen T-förmig ausgebildet und an ihrem Fuß über eine Faltlinie 22 bzw.23 am Mittelabschnitt angelenkt. Beide Faltlinien 22,23 sind durch eine Schnittlinie 24 bzw. 25 unterbrochen, wodurch die Verformung der Lappen beim Einfalten begünstigt wird.

Der Kartonzuschnitt 101 gemäß Fig.2 unterscheidet sich im wesentlich vom vorstehend beschriebenen dadurch, dass im Mittelabschnitt 102 eine Öffnung 119 vorgesehen ist, in welcher vier ausgestanzte Lappen 121 vorgesehen sind.

Beim Auflegen des Kartonzuschnitts 101 auf vier becherförmige Behälter greifen deren Randflansche in die Schnittlinien 11 bis 18 ein; gleichzeitig werden die Lappen 121 nach innen eingedrückt, so dass sie ebenfalls unter die Randflansche greifen und damit den becherförmigen Behältern einen festen Halt an der Trageleiste gewährleisten.

Eine fertige Verpackung mit auf vier becherförmige Behälter 30 aufgesetzter Trageleiste 101 ist in Fig.3 dargestellt. Die Randflansche 31 der Behälter werden dabei an drei Stellen gehalten, wodurch eine sichere Verbindung zwischen den Behältern und der Trageleiste gewährleistet ist.

Es sind selbstverständlich auch Verpackungen für unterschiedliche Behälteranzahlen möglich. So ist beispielsweise eine Verpackung für drei Behälter denkbar, wobei am im wesentlichen dreieckigen Mittelabschnitt drei Randabschnitte angelenkt sind. In der Mitte zwischen den drei Behältern ist eine Öffnung vorgesehen, in der ebenfalls drei Lappen ausgestanzt sind, die jeweils zwischen zwei benachbarten Behältern unter deren Randflansche greifen.

## Patentansprüche

1. Trageleiste aus Karton oder dergleichen für wenigstens zwei becherförmige Behälter(30), die an ihrem oberen Ende mit einem Randflansch(31) versehen sind, wobei die Trageleiste einen Mittelabschnitt(2,102) und wenigstens zwei an einander gegenüberliegenden Kanten des Mittelabschnittes angelenkte Randabschnitte(3,4,5,6) aufweist, wobei am Übergang zwischen Mittelabschnitt und Randabschnitten Einschnitte(11 bis 18) vorgesehen sind, in welche Abschnitte der Randflansche einzugreifen vermögen, **dadurch gekennzeichnet, dass** im Mittelabschnitt(2,102) der Trageleiste wenigstens ein Lappen(20,21,121) ausgestanzt und am Mittelabschnitt angelenkt ist, der unter die Randflansche(31) der becherförmigen Behälter(30) zu greifen vermag.

2. Trageleiste nach Anspruch 1, **dadurch gekennzeichnet, dass** im Mittelabschnitt(2,102) wenigstens zwei auf verschiedenen Seiten einer gemeinsamen Öffnung angeordnete Lappen(20,21,121) vorgesehen sind.

3. Trageleiste nach Anspruch 2, **dadurch gekennzeichnet, dass** die Lappen(20,21,121) eine im wesentlichen T-förmige Gestaltung aufweisen.

4. Trageleiste nach Anspruch 3, **dadurch gekennzeichnet, dass** die Anlenklinie der Lappen(20,21,121) am Mittelabschnitt(2,102) durch eine Schnittlinie(24,25) unterbrochen ist.

5. Trageleiste nach Anspruch 1 oder 2, **dadurch gekennzeichnet, dass** die Zahl der Lappen(20,21,121) der Zahl der einander benachbarten Behälter(30) entspricht.

6. Trageleiste nach einem der vorhergehenden Ansprüche, **dadurch gekennzeichnet, dass** in einer gemeinsamen Öffnung vier pilzförmig ausgebildete Lappen(121) vorgesehen sind.
